# EUROPÄISCHE PATENTSCHRIFT

(11) **EP 0 437 825 B1**
(45) Veröffentlichungstag und Bekanntmachung des Hinweises auf die Patenterteilung: **13.04.1994**
(21) Anmeldenummer: 90125371.6
(22) Anmeldetag: 22.12.1990
(51) Int. Cl.: F28F 9/16, B21D 39/06, F16L 41/08

(54) **Wärmetauscher mit Rohrboden und Anschlussstutzen**
Heat-exchanger with end plate and sleeve connection
Echangeur de chaleur avec plaque d'extrémité et manchon de raccord

(30) Priorität: 13.01.1990 DE 4000823; 22.02.1990 DE 4005576
(43) Veröffentlichungstag der Anmeldung: 24.07.1991
(73) Patentinhaber: Veigel, Andreas, D-73252 Lenningen (DE)
(72) Erfinder: Veigel, Andreas, D-73252 Lenningen (DE)

(56) Entgegenhaltungen:
- DE-U- 8 323 074
- FR-A- 878 494
- FR-A- 2 509 031
- NL-A- 7 016 348

## Beschreibung

Die Erfindung bezieht sich auf einen Wärmetauscher gemäß Oberbegriff von Anspruch 1.

Aus dem DE-U-83 23 074 ist ein Wärmetauscher mit Rohrboden bekannt, bei dem die Rohre mittels eines Hohlnietes mit dem Rohrboden verbunden werden. Durch Aufweiten des Nietschaftes mit einem Ziehstempel ergibt sich eine reib- und formschlüssige Verbindung zwischen Rohrende, Nietschaft und Rohrboden. Der Setzkranz des Hohlnietes liegt dabei eben und dicht auf dem Rohrboden auf.

Weiter ist aus der FR-A-2 509 031 ein Wärmetauscher bekannt, bei dem der Rohrboden aus Ober- und Unterteil besteht. Bei einer Ausführungsform besitzt das Oberteil Anschlußstutzen, die in den aufgeweiteten Endbereich der Rohre eingreifen. Das Unterteil umfaßt das Rohrende von außen in einer Bohrung. Durch Zusammenpressen von Ober- und Unterteil ergibt sich eine reibschlüssige Verbindung zwischen Anschlußstutzen, Rohr und Bohrung des Unterteils.

Die bekannten Ausführungen haben den Nachteil, daß sie bei Wärmetauschern mit vielen Rohren teils verfahrenstechnisch und herstellungsmäßig aufwendig sind und teils die optimale maßliche Anpassung der unterschiedlichen Materialien im Verbindungsbereich Rohr-Rohrboden nicht möglich ist.

Dadurch können je nach Ausführung nur relativ dickwandige Präzisions-Rundrohre mit sorgfältig entgrateten Enden und riefenfreier Oberfläche oder nur bestimmte Materialkombinationen verarbeitet werden. Haft- und Dichtelemente wie Klebstoffe und Gummi haben den Nachteil, daß sie bei Temperatur- und Temperaturwechselbeanspruchung und chemischer Beanspruchung unzuverlässig sind. Ein weiterer Nachteil bei fest mit dem Rohrboden verbundenen Verbindungsanordnungen ist, daß alle Rohre zusammen eingepresst werden müssen. Bei feingliedrigen und mit vielen Rohren bestückten Wärmetauscherblöcken ergeben sich erhebliche Preßkräfte, die im Widerspruch zu den dünnen Rohren stehen.

Aufgabe der Erfindung ist es daher, einen Wärmetauscher der eingangs genannten Art derart weiter zu bilden, daß die Rohre unter Vermeidung teuerer Verfahren mit dem Rohrboden aus Kunststoff gasdicht verbunden werden, ohne daß zusätzliche haft- und Dichtelemente benötigt werden.

Diese Aufgabe wird erfindungsgemäß durch die im kennzeichnenden Teil des Anspruchs 1 angegebenen Merkmale gelöst.

Durch die Verwendung eines getrennten Verbindungselements kann ein hoher radialer Anpreßdruck erzeugt werden, der nur durch die Werkstoffeigenschaften begrenzt ist. Die Verbindung wird dabei in drei Schritten erzeugt, wodurch sich geringe Längskräfte auf die dünnen Rohre ergeben. Von Vorteil ist auch, daß bei vielen Rohren pro Wärmetauscher jedes Rohr einzeln oder in kleinen Gruppen verbunden werden kann. Der Verbindungsvorgang ist so besser beherrschbar und kontrollierbar und auch variabler in der Herstellung.

Die Herstellung der Einzelteile als auch der Zusammenbau wird wirtschaftlich günstiger, die Eigenschaften der Rohrverbindung werden verbessert und es ist möglich, beliebige Rohrformen und Werkstoffkombinationen zu verwenden, um Wirkungsgrad, Raumbedarf und Kosten zu optimieren.

Der Flansch des Verbindungselements muß mit dem Rohrboden beständig und dicht verbunden werden. Dies geschieht am einfachsten dadurch, daß eine ringförmige Nut-Federverbindung vorgesehen ist, die beim Einpressen des Verbindungselements gefügt wird. Bei Beachtung der maximalen Randfaserdehnung der verwendeten Kunststoffe ergibt sich eine einwandfrei dichte Verbindung.

Bei engen Platzverhältnissen, die einen möglichst schmalen Flansch erfordern, kann auch das Ultraschall-Schweißverfahren angewandt werden Durch die besonderen Bedingungen bei diesem Verfahren ist von großem Vorteil, daß die Verbindungselemente einzeln oder in entsprechenden Gruppen verarbeitet werden können.

Die ringförmige Aussparung des Verbindungselements erfüllt zwei Aufgaben. Sie nimmt das unter Umständen gratige Rohr auf und unterbricht eine sich bildende Kapillare.

Die Erfindung bietet außerdem die wesentlichen Vorteile, daß Maßtoleranzen und Koaxialitätsfehler gezogener Rohre in weiten Bereichen ausgeglichen werden. Dadurch kann billigeres Halbzeug verwendet werden. Auch die Weiterverarbeitung des Halbzeugs zu Rohrstücken wird weniger aufwendig, da eine Gratbildung an der Trennkante toleriert werden kann.

Ebenfalls vereinfacht wird die Herstellung des Rohrbodens als Kunststoffteil, da kein hochgenauer, empfindlicher Ringspalt erforderlich ist. Durch das dreistufige Verbindungsverfahren spielt die Längssteifigkeit der Rohre kaum eine Rolle wie bei dem bekannten Ringspaltverfahren, so daß die Wanddicke der Rohre nur den physikalischen und betrieblichen Anforderungen angepasst werden muß. Dies bedeutet in der Regel eine Verminderung der Wanddicke des Wärmetauscherrohres und damit weniger Materialeinsatz und Gewicht.

Vermieden wird auch die Gefahr einer Längsriefenbildung wie beim Einpressen des Rohres in einen engen Ringspalt. Dadurch sinkt die Ausschußquote bei Wärmetauschern, die eine Vielzahl von Rohrverbindungen haben. Der Verzicht auf zusätzliche Haft- und Dichtelemente erhöht die Sicherheit und Langzeitstabilität der Dichtheit sowie die Chemikalienbeständigkeit der Verbindung. Schließlich ermöglicht die vorgeschlagene Lösung durch eine geeignete Materialpaarung und Maßgestaltung eine an den physikalisch gegebenen Parametern und den konstruktiven Randbedingungen ausgerichtete, optimierte Verbindung. Die Verwendbarkeit nahezu beliebiger Rohrformen ermöglicht darüberhinaus eine am Wirkungsgrad orientierte Gestaltung des Wärmetauschers. Durch die vorgeschlagene Lösung ergibt sich eine positive Rückkopplung zwischen Innendruck und Dichtheit, sodaß sich gerade bei hohen Innendrucken eine ausgezeichnete Dichtheit der Verbindung ergibt.

Eine weitere Ausgestaltung des Verbindungselements, insbesondere für Flach-bzw Ovalrohre, hat gewölbeförmige Aussteifungen, die sich mit Zwischenstegen gegenseitig abstützen.

In den sich so ergebenden runden Durchgangsbohrungen befinden sich Leitelemente, die so ausgebildet sind, daß sie dem strömenden Medium einen Drall in frei wählbarem Drehsinn geben. Je nach den gegebenen Strömungsverhältnissen kann der benachbarte Kanal gleich- oder gegensinnig drehen. Die gegensinnige Drehung erzeugt stabile, zahnradartig ablaufende Strömungswalzen in langen Rohren. Die gleichsinnige Drehung ergibt eine gute Turbulenz in kurzen Rohren. Zur Verstärkung dieses Effektes können die Durchgangsbohrungen düsenförmig gestaltet werden.

Werden mehrere Rohre mit einem Rohrboden verbunden, so ist es vorteilhaft, wenn die vielen Verbindungselemente mit zum Toleranzausgleich dehnbaren Zwischenstegen zu einem Formteil verbunden werden. Herstellung und Handhabung werden dadurch entscheidend vereinfacht, ohne daß der Vorteil der einzelnen Verpressung verloren geht.

Im folgenden sind Ausführungsbeispiele der Erfindung unter Bezugnahme auf die Zeichnungen näher beschrieben.

Es zeigen:
- Fig. 1: Längsschnitt durch eine fertige Rohrverbindung
- Fig. 2: Verbindungselement für Flachrohre, von oben
- Fig. 3: Schnitt nach Linie III - III in Fig. 2
- Fig. 4: Miteinander verbundene Verbindungselemente, von oben
- Fig. 5 und 6: Längsschnitte durch weitere Ausführungsbeispiele der Rohrverbindung

Fig. 1 zeigt eine fertige Rohrverbindung mit dem Rohrboden 1 aus Kunststoff, Rohr 2 aus Metall und dem ebenfalls aus Kunststoff bestehenden Verbindungselement 3. Durch einen nicht dargestellten Ziehstempel wurde das Rohr 2 in einer Bohrung 1' des Rohrbodens 1 reibschlüssig aufgeweitet und gleichzeitig das Rohrende 4 aufgebördelt.

Der Anschlußstutzen 7 des Verbindungselements 3 ist in das Rohr 2 eingepresst, wobei das trichterförmige Rohrende 4 das Einpressen erleichtert.

Das Verbindungselement 3 weist außerdem einen Flansch 5 auf, der durch eine Nut-Federverbindung 6 flüssigkeits- und und gasdicht mit dem Rohrboden 1 verbunden ist.

Zwischen Flansch 5 und Anschlußstutzen 7 ist eine ringförmige Aussparung 8 vorgesehen, in der das Rohrende 4 Platz hat und die gleichzeitig eine sich bildende Kapillare unterbricht, was besonders bei niedrigen Innendrucken oder bei Unterdruck vorteilhaft ist. Bei hohen Innendrucken verstärkt sich die Abdichtung zwischen Anschlußstutzen 7 und Rohrinnenwand selbsttätig.

Anschlußstutzen 7 weist an seiner Stirnseite eine scharfe Kante 9 auf, die dadurch mit scharfem Abschluß an der Rohrwand anliegt. So ergibt sich keine Keilwirkung und kein Stau bei schnell fließendem Medium, das die Durchgangsbohrung 10 des Verbindungselementes 3 durchströmt.

Fig. 2 und 3 zeigen eine weitere Ausführung eines Verbindungselements 11 für ein Flachrohr 12. Verbindungselement 11 wird durch gewölbeförmige Aussteifungen 13 verstärkt, die sich durch Versteifungsstege 14 gegenseitig abstützen. In den sich so ergebenden, runden Durchgangsbohrungen 15 sind Leitelemente 16 angeordnet, die so ausgebildet sind, daß sie dem strömenden Medium einen Drall in frei wählbarem Drehsinn geben. (Siehe Pfeile 17)

Fig. 4 zeigt eine weitere Ausführungsform der Erfindung, wobei die Verbindungselemente 3 durch dehnbare Zwischenstege 18 zu einem Formteil verbunden sind.

Fig. 5 zeigt eine weitere Ausführungsform der fertigen Rohrverbindung, bei der das Rohr 19 reibschlüssig mit dem Rohrboden 20 verbunden ist und das Rohrende 21 über dem Rohrboden 20 eine sich radial nach außen erstreckende Bördelung 22 mit im wesentlichen U-förmigen Querschnitt aufweist. In das Rohr 19 ist ein Verbindungselement 23 eingepresst, das mit einer gegen den Rohrboden 20 gerichteten, ringförmigen Aussparung 24 versehen ist, die die Bördelung 22 einschließt. Der Rohrboden 20 weist eine ringförmige Nase 25 auf, die in die Bördelung 22 eingreift.

Fig. 6 zeigt eine weitere Ausführungsform der Erfindung, bei der das Rohrende 26 von Rohr 27 über dem Rohrboden 28 eine Bördelung 29 mit im wesentlichen S-förmigen Querschnitt aufweist. Beim Einpressen von Verbindungselement 30 dringt dabei das Ende der Bördelung 29 in eine ringförmige Aussparung 31 des Verbindungselementes 30 ein, womit gleichzeitig ein sicherer Halt des Rohrendes und die endgültige Ausformung der Bördelung 29 erreicht wird. Bei dieser Bördelung 29 wird außerdem die Verformbarkeit des Rohrmaterials weniger beansprucht.

Diese beiden Ausführungsformen bieten den wesentlichen Vorteil, daß die endgültige Verformung des Rohrendes (21 bzw 26) beim Fügevorgang durch das Verbindungselement (23 bzw 30) hergestellt wird. Dadurch ist automatisch sichergestellt, daß sich kein Toleranzspiel in der fertigen Rohrverbindung ergibt. Eine nennenswerte Relativbewegung zwischen Rohr (19 bzw 27) und Rohrboden (20 bzw 28) wird so sicher verhindert.

## Patentansprüche

1. Wärmetauscher mit mehreren Wärmetauscherrohren (2) aus Metall, die endseitig mit einem Rohrboden (1,20,28) aus Kunststoff reibschlüssig verbunden sind, **dadurch** **gekennzeichnet**, daß ein getrenntes Verbindungselement (3, 11, 23, 30) aus Kunststoff mit mindestens einer Durchgangsbohrung (10, 15), einem Anschlußstutzen (7) und einem Flansch (5) vorgesehen ist, wobei der Anschlußstutzen (7) reibschlüssig in das Rohr (2, 12, 19, 27) eingreift und der Flansch (5) flüssigkeits- und gasdicht mit dem Rohrboden (1) verbunden ist und daß das Verbindungselement (3, 11, 23, 30) zwischen Flansch (5) und Anschlußstutzen (7) eine gegen den Rohrboden (1, 20, 28) gerichtete, ringförmige Aussparung (8, 24, 31) aufweist, in die das Rohrende (4, 21, 26) hineinragt.

2. Wärmetauscher nach Anspruch 1, **dadurch gekennzeichnet,** daß das Rohrende (4,21,26) eine sich radial nach außen erstreckende Verformung (22,29) aufweist.

3. Wärmetauscher nach Anspruch 2, **dadurch gekennzeichnet,** daß die Verformung als Bördelung (22) ausgebildet ist, die einen im wesentlichen U-förmigen Querschnitt aufweist.

4. Wärmetauscher nach Anspruch 3, **dadurch gekennzeichnet,** daß der Rohrboden (20) eine ringförmige Nase (25) aufweist, die in die Bördelung (22) eingreift.

5. Wärmetauscher nach Anspruch 2, **dadurch gekennzeichnet,** daß die Verformung als Bördelung (29) ausgebildet ist, die einen im wesentlichen S-förmigen Querschnitt aufweist.

6. Wärmetauscher nach einem der Ansprüche 3 bis 5, **dadurch** gekennzeichnet, daß die endgültige Verformung (22,29) des Rohrendes (21,26) beim Einpressen des Verbindungselements (23,30) erzeugt wird, so daß die Aussparung (24,31) die Bördelung (22,29) formschlüssig umschließt.

7. Wärmetauscher nach einem der Ansprüche 1 bis 6, **dadurch** **gekennzeichnet**, daß der Anschlußstutzen (7) an seiner Stirnseite eine scharfe Kante (9) aufweist.

8. Wärmetauscher nach Anspruch 2, **dadurch gekennzeichnet,** daß das Rohr (2) an seinem Ende (4) trichterförmig erweitert ist.

9. Wärmetauscher nach einem der Ansprüche 1 bis 8, **dadurch** **gekennzeichnet**. daß zwischen Flansch (5) und Rohrboden (1,20,28) eine Nut-Federverbindung (6) vorgesehen ist.

10. Wärmetauscher nach einem der Ansprüche 1 bis 9, **dadurch** **gekennzeichnet**, daß in der Durchgangsbohrung (15) ein Leitelement (16) angeordnet ist, das auf das Strömungsverhalten des strömenden Mediums einwirkt.

11. Wärmetauscher nach einem der Ansprüche 1 bis 10, **dadurch** **gekennzeichnet**, daß das Verbindungselement (11) mehrere Durchgangsbohrungen (15) mit Leitelementen (16) aufweist, die so angeordnet sind, daß das strömende Medium in benachbarten Durchgangsbohrungen (15) in eine beliebige Drehung versetzt wird.

12. Wärmetauscher nach einem der Ansprüche 1 bis 10, **dadurch** **gekennzeichnet**, daß die Verbindungselemente (3) mit Zwischenstegen (18) miteinander verbunden sind.

13. Wärmetauscher nach Anspruch 12, **dadurch gekennzeichnet**, daß die Zwischenstege (18) dehnbar ausgebildet sind.

## Claims

1. Heat exchanger with a plurality of heat exchanger tubes (2) made of metal that are connected at their ends by frictional engagement to a tube base (1, 20, 28) made of plastic,
**characterized in that** a separate connecting element (3, 11, 23, 30) made of plastic with at least one through hole (10, 15), a connection piece (7), and a flange (5) is provided, the connection piece (7) engaging frictionally into the tube (2, 12, 19, 27) and the flange (5) being connected in a liquid- and gastight manner to the tube base (1); and that the connecting element (3, 11, 23, 30) between flange (5) and connection piece (7) has an annular recess (8, 24, 31) oriented opposite to the tube base (1, 20, 28), into which the tube end (4, 21, 26) projects.

2. Heat exchanger according to Claim 1, **characterized in that** the tube end (4, 21, 26) has a deformation (22, 29) extending radially outward.

3. Heat exchanger according to Claim 2, **characterized in that** the deformation is designed as a bead (22) that has a substantially U-shaped cross section.

4. Heat exchanger according to Claim 3, **characterized in that** the tube base (20) has an annular lug (25) that engages in the bead (22).

5. Heat exchanger according to Claim 2, **characterized in that** the deformation is designed as a bead (29) that has a substantially S-shaped cross section.

6. Heat exchanger according to any one of Claims 3 to 5, **characterized in that** the final deformation (22, 29) of the tube end (21, 26) is generated by pressing in the connecting element (23, 30) so that the recess (24, 31) positively surrounds the bead (22, 29).

7. Heat exchanger according to any one of Claims 1 to 6, **characterized in that** the connection piece (7) has a sharp edge (9) at its end surface.

8. Heat exchanger according to Claim 2, **characterized in that** the tube (2) is flared out in a funnel shape at its end (4).

9. Heat exchanger according to any one of Claims 1 to 8, **characterized in that** a groove and spring joint (6) is provided between flange (5) and tube base (1, 20, 28).

10. Heat exchanger according to any one of Claims 1 to 9, **characterized in that** a directing element (16) which acts on the flow behavior of the flowing medium is arranged in the through hole (15).

11. Heat exchanger according to any one of Claims 1 to 10, **characterized in that** the connecting element (11) has a plurality of through holes (15) with directing elements (16), which are arranged so that a desired rotation is imparted to the flowing medium in adjacent through holes (15).

12. Heat exchanger according to any one of Claims 1 to 10, **characterized in that** the connecting elements (3) are connected to one another by spacing plates (18).

13. Heat exchanger according to Claim 12, **characterized in that** the spacing plates (18) are designed to be expandable.

## Revendications

1. Échangeur thermique avec plusieurs tubes d'échange de chaleur (2) en métal, reliés sous pression à leurs extrémités par des fonds à tubes (1, 20, 28) en matière synthétique, **caractérisé en ce que** un élément de liaison (3, 11, 23, 30) séparé en matière synthétique avec au moins un alésage de passage (10, 15), un raccord (7) et une bride (5) sont prévus, le raccord (7) étant pressé dans le tube (2, 12, 19, 27) et la bride (5) étant reliée de façon étanche à l'eau et au gaz avec le fond à tubes (1) et que l'élément de liaison (3, 11, 23, 30) présente entre la bride (5) et le raccord (7) un évidement (8, 24, 31) annulaire dirigé vers le fond à tubes (1, 20, 28) et faisant saillie dans l'extrémité du tube (4, 21, 26).

2. Échangeur thermique selon la revendication 1, **caractérisé en ce que** l'extrémité du tube (4, 21, 26) présente une déformation (22, 29) s'étendant radialement vers l'extérieur.

3. Échangeur thermique selon la revendication 2, **caractérisé en ce que** la déformation est prévue comme collerette (22) présentant une section essentiellement en forme d'U.

4. Échangeur thermique selon la revendication 3, **caractérisé en ce que** le fond à tubes (20) présente un tenon annulaire (25) engrènant dans la collerette (22).

5. Échangeur thermique selon la revendication 2, **caractérisé en ce que** la déformation est prévue comme collerette (29) présentant une section essentiellement en forme de S.

6. Échangeur thermique selon l'une des revendications 3 à 5, **caractérisé en ce que** la déformation (22, 29) définitive de l'extrémité du tube (21, 26) est atteinte pendant l'enfoncement de l'élément de liaison (23, 30), de sorte que l'évidement (24, 31) entoure avec un engagement positif la collerette (22, 29).

7. Échangeur thermique selon l'une des revendications 1 à 6, **caractérisé en ce que** le raccord (7) présente sur sa face frontale une arête vive (9).

8. Échangeur thermique selon la revendication 2, **caractérisé en ce que** le tube (2) est élargi à son extrémité (4) en forme d'entonnoir.

9. Échangeur thermique selon l'une des revendications 1 à 8, **caractérisé en ce que** entre la bride (5) et le fond à tubes (1, 20, 28) est prévu un assemblage par rainure et languette (6).

10. Échangeur thermique selon l'une des revendications 1 à 9, **caractérisé en ce que** un élément conducteur (16) est disposé dans l'alésage de passage (15), agissant sur le comportement d'écoulement de l'agent transporté.

11. Échangeur thermique selon l'une des revendications 1 à 10, **caractérisé en ce que** l'élément de liaison (11) présente plusieurs alésages de passage (15) avec des éléments conducteurs (16) qui sont disposés de telle sorte que l'agent d'écoulement est déplacé avec un sens de rotation quelconque dans des alésages de passage (15) voisins.

12. Échangeur thermique selon l'une des revendications 1 à 10, **caractérisé en ce que** les éléments de liaison (3) sont reliés par des entretoises (18).

13. Échangeur thermique selon la revendication 12, **caractérisé en ce que** les entretoises (18) sont extensibles.
